# FASCICULE DE BREVET EUROPEEN

(11) **EP 0 042 898 B1**
(45) Date de publication et mention de la délivrance du brevet: **03.10.1984**
(21) Numéro de dépôt: 80400979.3
(22) Date de dépôt: 30.06.1980
(51) Int. Cl.: H01F 27/24, H01F 3/14

(54) **Circuit magnétique feuilleté, à entrefer fixe et procédé d'ajustage de l'entrefer**
Geblechter Magnetkern mit Luftspalt und Verfahren zum Justieren des Luftspalts
Laminated magnetic circuit with air gap, and method of adjusting the air gap

(43) Date de publication de la demande: 06.01.1982
(73) Titulaire: S.A CLAREL, F-02000 Rouvroy (FR)
(72) Inventeur: Desombre, Gilles, F-59390 Lys-Lez-Lannoy (FR); Dujardin, Marc, F-59390 Sailly-Lez-Lannoy (FR); Haroux, Gérard, F-59115 Leers (FR)
(74) Mandataire: Bossard, Franz

## Description

La présente invention a pour objet un circuit magnétique feuilleté à entrefer fixe, composé d'une partie en E et d'une partie en 1 et dans lequel la longueur des barres d'extrémité de la partie en E détermine l'épaisseur de l'entrefer en face de la barre médiane de cette partie en E.

Le but de l'invention est un tel circuit feuilleté convenant par exemple à un ballast pour lampes fluorescentes présentant des garanties élevées de maintien de sa valeur de réactance pendant la durée de vie et offrant des facilités d'ajustage de la valeur de réactance lors de sa fabrication.

Le circuit magnétique suivant l'invention est caractérisé en ce que le côté de la partie en I reposant sur les barres d'extrémité de la partie en E forme avec les côtés à l'extrémité de la partie en 1 un angle obtus et en ce que les deux barres d'extrémité de la partie en E possèdent chacune un prolongement disposé l'un de l'autre à la distance de la longueur de la partie en 1 pour embrasser la partie en I en épousant le dit angle obtus.

L'invention est expliquée ci-dessous par rapport à un exemple d'une forme d'exécution en se référant au dessin annexé.

La figure 1 du dessin est une coupe d'un circuit magnétique suivant l'invention, menée entre deux lamèlles de feuilletage des parties en E et en I. La figure 2 est une vue d'une tôle à découper.

Dans un boîtier 1, une partie en E, comprenant deux bras d'extrémité 2 et un bras médian 3 plus court de l'épaisseur de l'entrefer est recouverte d'une partie en 1 4. Le côté de la partie 4 reposant sur les barres 2 forme avec les côtés à l'extrémité de la partie 4 un angle obtus α. Les deux barres 2 possèdent chacune un prolongement 5. Les deux prolongements 5 sont disposés l'un de l'autre à la distance de la longueur de la partie 4 pour embrasser la partie 4 en épousant l'angle obtus α. Grâce à cette disposition, la partie 4 est maintenue correctement centrée sur la partie en E. Les dimensions sont choisies de telle manière que la portée est assurée entre les extrémités de la partie 4 en I et les parties des barres 2 parallèles à l'extrémité du bras médian et qu'un léger coincement soit assuré entre la partie 4 et les parties obliques des prolongements 5, de manière que le flux principal trouve une section de passage suffisante et que le flux de dispersion à l'endroit des contacts entre partie 4 et barres 2 soit réduit à une valeur très faible. De plus, ainsi les lignes de ce flux de dispersion ne passent pas à travers le boîtier 1 et n'engendrent pas de bruits. L'angle obtus α est par exemple de 91 à 120°. Il est choisi relativement proche d'un angle droit, afin d'éviter que la partie 4 ne se détache de la partie en E.

Comme la partie 4 est maintenue centrée par rapport à la partie en E, il est facile d'ajuster la valeur moyenne de l'entrefer ou ce qui revient au même la valeur de la réactance s'il s'agit du circuit magnétique d'une self de ballast par exemple. Pour ce faire, il suffit de déformer par enfoncements ponctuels dosés et limités en un ou plusieurs endroits une ou plusieurs lamelles du feuilletage de la partie 4 en I pour qu'elles se rapprochent de la barre 3. Le fait de procéder par enfoncements ponctuels, équidistants ou non, permet de ne pas introduire un matériau distancier, déformable plastiquement dans l'entrefer, comme par exemple de l'aluminium, comme cela se fait par exemple si la totalité de la partie en I fait l'objet d'un enfoncement.

Pour faciliter ces enfoncements ponctuels, on peut affaiblir la section des lamelles de la partie en 1 4 en face de la barre 3, notamment en y poinçonnant des trous 6. Il est à remarquer ici que ces trous 6 ne doivent pas servir à l'assemblage du feuilletage de la partie 4. Si toutefois on désirait utiliser les trous 6 à l'assemblage du feuilletage de la partie 4, le diamètre des trous 6 devrait être sensiblement plus grand que le diamètre d'une broche qui les traverse pour permettre précisément les enfoncements ponctuels de certains lames. Comme l'ajustage par enfoncement ne se fait pas sur toutes les lames, l'entrefer devient un peu irrégulier. On évite les inconvénients de cette irrégularité en choisissant par exemple une série équidistante d'endroits où on pratique les enfoncements.

Lorsque le circuit magnétique feuilleté décrit est utilisé dans un ballast selon le brevet français 1 291 362, des canaux d'imprégnation sont réserves ainsi le long non seulement de l'entrefer et de la bobine, mais aussi des trous 6 qui ménagent un canal d'imprégnation à un endroit particulièrement critique susceptible d'être source de bruits, parce qu'il se trouve en face de l'entrefer. D'atures canaux d'imprégnation sont ménagés entre les extrémités des bras 2 et le boîtier où toute pression en direction de la partie 4 est évitée afin de ne pas compromettre le contact principal entre les parties en E et en I.

L'invention permet aussi d'obtenir une plus grande précision de l'entrefer dès le départ. En effet, comme le montre la vue d'une tôle 8 à découper, figure 2, les faces définissant l'entrefer sont découpées par un poiçonnage (surface hachurée 9) beaucoup plus précis qu'un cisaillage qui a lieu selon la ligne 10.

## Revendications

1. Circuit magnétique feuilleté, à entrefer fixe, composé d'une partie en E et d'une partie (4) en I, et dans lequel la longueur des barres d'extrémité (2) de la partie en E détermine l'épaisseur de l'entrefer en face de la barre médiane (3) de cette partie en E caractérisé en ce que le côté de la partie (4) en I reposant sur les barres d'extrémité (2) de la partie en E forme avec les côtés à l'extrémité de la partie (4) en I un angle obtus (α) et en ce que les deux barres d'extrémité (2) de la partie en E possèdent chacune un prolongement (5) disposé l'un de l'autre à la distance de la longueur de la partie (4) en I pour embrasser la partie (4) en I en épousant le dit angle obtus (a).

2. Circuit magnétique suivant la revendication 1, caractérisé en ce que le partie (4) en I comprend un affaiblissement de sa section, de préférence un trou (6), en face de la barre médiane (3) de la partie en E.

3. Procédé d'ajustage de l'entrefer moyen d'un circuit magnétique suivant l'une des revendications 1 ou 2, caractérisé en ce qu'on déforme par enfoncements ponctuels dosés et limités en un ou plusieurs endroits une ou plusieurs lamelles de la partie (4) en I pour qu'elles se rapprochent de la barre médiane (3) de la partie en E.

## Patentansprüche

1. Geblechter Magnetkern mit festem Luftspalt, aus einem E-förmigen Teil, und einem I-förmigen Teil (4), bei dem die Länge der seitlichen Zungen (2) des E-förmigen Teils die Dicke des Luftspalts gegenüber der mittleren Zunge (3) dieses E-förmigen Teils bestimmt, dadurch gekennzeichnet, daß die Seite des I-förmigen Teils (4), die auf den seitlichen Zungen (2) des E-förmigen Teils aufliegt, mit den Seiten am Ende des I-förmigen Teils (4) einen stumpfen Winkel (α) bildet, und daß die zwei seitlichen Zungen (2) des E-förmigen Teils je eine Verlängerung (5) aufweisen, deren gegenseitiger Abstand der Länge des I-förmigen Teils (4) entspricht, um den I-förmigen Teil (4) unter Anpassung an den besagten stumpfen Winkel (a) aufzunehmen.

2. Magnetkern gemäß Anspruch 1, dadurch gekennzeichnet, daß der I-förmige Teil (4) eine Querschnittsverminderung, vorzugsweise eine Bohrung (6), gegenüber der mittleren Zunge (3) des E-förmigen Teils aufweist.

3. Verfahren zum Justieren des mittleren Luftspalts eines Magnetkerns gemäß einem der Ansprüche 1 oder 2, dadurch gekennzeichnet, daß ein oder mehrere Bleche des I-förmigen Teils (4) an einer oder mehreren Stellen durch dosierte und begrenzte, punktförmige Einbeulungen verformt werden, damit sie sich an die mittlere Zunge (3) des E-förmigen Teils annähern.

## Claims

1. Laminated magnetic circuit with air gap, comprising an E-shaped part and an I-shaped part (4), and wherein the length of the end bars (2) of the E part determines the depth of the air gap opposite the central bar (3) of this E part, characterised in that the side of the I part (4) which rests on the end bars (2) of the E part forms an obtuse angle (α) with the sides at the end of the I part (4), and in that the two end bars (2) of the E part each have a prolongation (5) and these are arranged at a distance from one another corresponding to the length of the I part (4), so as to fit the shape of the said obtuse angle (a) in engaging about the I part (4).

2. Magnetic circuit according to claim 1, characterised in that the I part (4) comprises a weakening of its cross-section, preferably a hole (6), opposite the central bar (3) of the E part.

3. Method of adjusting the mean air gap of a magnetic circuit according to one of claims 1 or 2, characterised in that one or more lamellae of the I part (4) are deformed by limited and carefully controlled depressions at one or more places so that they approach the central bar (3) of the E part.
